# EUROPÄISCHE PATENTSCHRIFT

(11) **EP 1 914 498 B1**
(45) Veröffentlichungstag und Bekanntmachung des Hinweises auf die Patenterteilung: **13.06.2012**
(21) Anmeldenummer: 06291630.9
(22) Anmeldetag: 18.10.2006
(51) Int. Cl.: F28F 9/00, F28F 9/02

(54) **Flansch, insbesondere für einen Wärmetauscher**
Flange, in particular for a heat exchanger
Bride, notamment pour un échangeur de chaleur

(43) Veröffentlichungstag der Anmeldung: 23.04.2008
(73) Patentinhaber: Behr France Hambach S.A.R.L., 57910 Hambach (FR)
(72) Erfinder: Kaczmarek, Fabrice, 57910 Hambach (FR); Séjourné, Erwann, 57000 Metz (FR); van Haaren, Stéphanne, 57370 Vilsberg (FR)
(74) Vertreter: Grauel, Andreas

(56) Entgegenhaltungen:
- EP-A1- 0 747 650
- WO-A-03/071201
- FR-A1- 2 807 153
- US-A- 5 937 939
- US-A1- 2006 118 287
- US-B1- 6 305 465

## Beschreibung

Die Erfindung betrifft einen Flansch für einen Wärmetauscher insbesondere einer Fahrzeug-Klimaanlage, zum Fixieren einer Anschlussleitung an ein Sammelrohr.

Zur Befestigung von Anschlussleitungen an einem Wärmetauscher, über welche Kältemittel, Kühlmittel o.ä. dem Wärmetauscher zugeführt oder abgeführt wird, sind als Flansche üblicherweise kompakte Aluminiumblöcke mit Bohrungen zur Anbringung der Anschlussleitungen und zur Fixierung derselben am Wärmetauscher vorgesehen. In der Regel sind zwei derartige Blöcke an einem oder zwei Sammelrohren des Wärmetauschers fest angebracht, insbesondere mittels Löten. Figuren 10b, 10d und 11 zeigt ein Sammelrohr eines bekannten Wärmetauschers mit einem derart ausgebildeten Flansch, Figur 12 zeigt den Flansch im Detail aus einer anderen Perspektive. Für diesen Flansch benötigt relativ viel Material, und er ist daher schwer.

Aus der EP 0838 651 A1 ist ein Kraftfahrzeug-Wärmetauscher bekannt, bei dem für die Befestigung eine oder mehrere Konsolen vorgesehen sind. Diese Konsolen sind an jeder Seite der beiden Kernbereiche des Wärmetauschers angeordnet. Die Konsole besteht aus einer Seitenplatte, die an einer Seite des Kernbereichs angeordnet ist, aus Hilfsplatten, die mit der Hauptplatte verbunden sind, und aus Stiftelementen, die je aus einem Rohrmaterial hergestellt sind, um in das Kraftfahrzeug eingebaut zu werden. Die Stiftelemente erstrecken sich rechtwinklig zur Längsrichtung der Konsole und der Luftströmungsrichtung. Die Seitenplatte und die Hilfsplatte bestehen aus U-förmig gebogenen Elementen, wobei die Stiftelemente durch die Platten ragen. Die Konsolen dienen ferner der seitlichen Befestigung der Gebläseanordnung am Wärmetauscher, wofür Gewindebereiche im Inneren eines durch die Platten gebildeten Raumes angeordnet sind, die durch Muttern gebildet werden. Die Anschlussleitungen sind bei diesem Wärmetauscher vollständig getrennt von den der Befestigung dienenden Konsolen direkt an den Sammelrohren angebracht.

Die US 2006/0118287 A1 offenbart einen Wärmeübertrager mit einem Anschlussrohr, welches mit einem das Sammelrohr umgreifenden Halter ausgestattet ist.

Ein Flansch zur Anbringung der Anschlussleitungen lässt noch Wünsche offen.

Es ist daher Aufgabe der Erfindung, einen verbesserten Flansch zur Verfügung zu stellen.

Diese Aufgabe wird gelöst durch einen Flansch mit den Merkmalen des Anspruchs 1. Vorteilhafte Ausgestaltungen sind Gegenstand der Unteransprüche.

Erfindungsgemäß ist ein Flansch für einen Wärmetauscher vorgesehen, insbesondere für eine Fahrzeug-Klimaanlage, zum Fixieren einer Anschlussleitung an einem Sammelrohr, welches Teil des Wärmetauschers ist, wobei der Flansch einen Durchlass für ein Medium aufweist, welches über die Anschlussleitung dem Wärmetauscher zugeführt oder von demselben abgeleitet werden kann, der Durchlass durch einen Zwischenrohrbereich gebildet ist, der sich von einem Mittelbereich des Flansches aus erstreckt, und zwei Flügelbereiche vorgesehen sind, zwischen denen der Zwischenrohrbereich angeordnet ist. Durch einen als Formteil ausgebildeten Flansch kann Material und somit auch Gewicht eingespart werden.

Die Flügelbereiche erstrecken sich vorzugsweise weiter als der Zwischenrohrbereich, so dass der Zwischenrohrbereich vor der Montage am Sammelrohr geschützt wird.

Der Zwischenrohrbereich ist erfindungsgemäß mittig zwischen den Flügelbereichen angeordnet. Dies ermöglicht eine gleichmäßige Krafteinleitung

Der Flansch samt Zwischenrohrbereich, Durchlass und Flügelbereichen ist erfindungsgemäß einstückig ausgebildet.

Die Flügelbereiche weisen vorzugsweise einen Bereich auf, der sich in einem Winkel von 80 bis 100°, insbesondere bevorzugt 85 bis 95°, ganz besonders bevorzugt ca. 90°, zum Mittelbereich erstreckt. Dieser Bereich grenzt vorzugsweise direkt an den Mittelbereich des Flansches an.

Die Flügelbereiche weisen vorzugsweise, insbesondere bevorzugt in Verbindung mit dem Bereich, der sich in einem Winkel von 80 bis 100°, insbesondere 90°, zum Mittelbereich erstreckt, einen Bereich auf, der beabstandet vom Mittelbereich angeordnet ist, und sich in einem Winkel von 70 bis 90°, besonders bevorzugt in einem Winkel von 75 bis 85°, insbesondere bevorzugt ca. 80°, zum Mittelbereich erstreckt, wobei die Enden der Flügelbereiche näher beieinander angeordnet sind als ein Bereich der Flügelbereiche in der Nähe des Mittelbereichs. Eine derartige Ausgestaltung ermöglicht eine gute Abstützung am Sammelrohr.

Bevorzugt weisen die Flügelbereiche in der Nähe ihrer Enden eine Stufe auf, wodurch die Materialstärke der Flügelbereiche im Bereich der Enden verringert ist. Hierbei ist bevorzugt die Stufe an der Innenseite vorgesehen.

Die Enden der Flügelbereiche sind vorzugsweise mit dem Sammelrohr fest verbunden, insbesondere bevorzugt verlötet. Das Verlöten erfolgt vorzugsweise in einem einzigen Lötvorgang im Rahmen des Verlötens des gesamten Wärmetauschers.

Das Sammelrohr ist vorzugsweise durch mindestens zwei U-förmig gebogene Bleche gebildet, wobei die Enden in Verlängerung der Enden des mit seinen Enden außen angeordneten Blechs angeordnet sind. Andere Ausgestaltungen des Sammelrohres, bspw. in Form eines Kastens oder eines einstückig ausgebildeten Sammelrohres, sind ebenfalls möglich. Beim Wärmetauscher kann es sich beispielsweise auch um einen Wärmetauscher in Plattenbauweise handeln, bei dem das Sammelrohr durch drei oder mehr Platten gebildet wird.

Vorzugsweise liegen die Enden der Flügelbereiche im Bereich ihrer Stufen an den Enden des Blechs an. Dies ermöglicht eine sichere Positionierung. Ferner wird durch das Vorsehen einer Stufe die Kontaktfläche vergrößert, so dass eine sichere Lötverbindung zwischen den Flügelbereichen und dem Sammelrohr ermöglicht wird.

Besonders bevorzugt ist ein derartiger Wärmetauscher Teil einer Kraftfahrzeug-Klimaanlage.

Im Folgenden wird die vorliegende Erfindung anhand zweier Ausführungsbeispiele unter Bezugnahme auf die Zeichnung näher erläutert. Es zeigen:
- Fig. 1: eine perspektivische Ansicht eines Sammelrohres mit Flansch gemäß den ersten Ausführungsbeispiel,
- Fig. 2: eine perspektive Ansicht eines Flansches, wie er in Fig. 1 darge- stellt ist, ohne Sammelrohr,
- Fig. 3: eine andere perspektivische Ansicht des Flansches von Fig. 2,
- Fig. 4: eine Ansicht des Flansches von Fig. 2 von unten,
- Fig. 5: eine Seitenansicht des Flansches von Fig. 2 in Richtung der Längserstreckung des Sammelrohres,
- Fig. 6: einen Schnitt durch den Flansch von Fig. 2 entlang der Linie VI-VI von Fig. 4,
- Fig. 7: einen Schnitt durch den Flansch von Fig. 2 entlang der Linie VII- VII von Fig. 4,
- Fig.8: eine perspektivische Ansicht eines Sammelrohres mit Flansch gemäß einer nicht erfindungsgemäßen Ausführung,
- Fig. 9: eine Seitenansicht des Sammelrohres samt Flansch von Fig. 8 in Richtung der Längserstreckung des Sammelrohres,
- Fig. 10a: eine schematische perspektivische Ansicht eines Sammelrohres mit zwei Flanschen gemäß dem ersten Ausführungsbeispiel,
- Fig. 10b: eine schematische perspektivische Ansicht eines Sammelrohres mit zwei Flanschen gemäß dem Stand der Technik,
- Fig. 10c: einen Schnitt quer durch das Sammelrohr samt Flansch von Fig. 10a,
- Fig. 10d: einen Schnitt quer durch das Sammelrohr samt Flansch gemäß dem Stand der Technik von Fig. 10b,
- Fig. 11: eine andere Ansicht des Sammelrohres eines Wärmetauschers mit zwei Flanschen gemäß dem Stand der Technik von Fig. 10b, und
- Fig. 12: eine Detailansicht eines Flansches von Fig. 11 aus einer anderen Perspektive, wobei der Kontaktbereich mit dem Sammelrohr links dargestellt ist.

Eine Wärmetauscher 1 einer Kraftfahrzeug-Klimaanlage, weist vorliegend zwei Sammelrohre 2, zwischen den Sammelrohren 2 angeordnete Flachrohre (nicht dargestellt) und dazwischen angeordnete Wellrippen (nicht dargestellt) auf. Der Wärmetauscher 1 ist mittels nicht näher dargestellter Halteklammem an der Fahrzeugstruktur auf an sich bekannte Weise anbringbar.

Jedes Sammelrohr 2 ist durch zwei U-förmig gebogene und zu einem Rohr zusammengesetzte Bleche 2a, 2b und senkrecht zur Rohrlängsrichtung angeordnete Trenn- und Seitenwänden 2c gebildet. In einem der U-förmig gebogenen Bleche 2b ist eine Mehrzahl von Öffnungen vorgesehen, in welche die Enden der Flachrohre ragen. Das Blech, in welchem die Öffnungen für die Flachrohre vorgesehen ist, wird im Folgenden als Rohrbodenblech 2b bezeichnet. Die längsseitigen Enden des Rohrbodenblech 2b sind außerhalb der Enden des im montierten Zustand außen angeordneten anderen Blechs 2a angeordnet, d.h. das Rohrbodenblech umgreift das andere Blech 2a teilweise mit seinen längsseitigen Enden.

Zwei Flansche 10, an denen je eine Anschlussleitung (nicht dargestellt) angeschlossen und fixiert werden kann, sind auf der einen Außenseite des Wärmetauschers 1 am außen angeordneten Blech 2a angebracht. Der erste Flansch 10 ist an einem Ende des Sammelrohres 2 und der zweite Flansch 10 etwas beabstandet vom anderen Ende des Sammelrohres 2 angeordnet.

Jeder der Flansche 10 ist als einstückig gebildetes Formteil ausgebildet. Der Flansch 10 weist einen Mittelbereich 11, der parallel und beabstandet zum Sammelrohr 2 verlaufend angeordnet ist, zwei Flügelbereiche 12, die sich zwischen den seitlichen Enden des Mittelbereichs 11 und den parallel zur Mittellängsachse des Sammelrohres 2 verlaufenden Enden des Rohrbodenblechs 2b im Wesentlichen senkrecht zum Mittelbereich 11 erstrecken, und einen als Kragenzug ausgebildeten Zwischenrohrbereich 13 auf, der sich vorliegend im Wesentlichen mittig zwischen dem Mittelbereich 11 und dem außen angeordneten Blech 2a erstreckt und dessen Mittellängsachse die Mittellängsachse des Sammelrohres 2 schneidet. Im Mittelbereich 11 ist ferner in Längsrichtung des Sammelrohres 2 versetzt zum Zwischenrohrbereich 13 eine Bohrung 14 ausgebildet, deren Bohrungslängsachse parallel zur Mittellängsachse des Zwischenrohrbereichs 13 verläuft und die Mittellängsachse des Sammelrohres 2 schneidet.

Der Zwischenrohrbereich 13 endet - stirnseitig abgerundet mit einem Radius - flächig an der Außenseite des Mittelbereichs 11. Sammelrohrseitig weist der Zwischenrohrbereich 13 einen Bereich mit verringertem Innendurchmesser auf, welcher der Positionierung der Anschlussleitung von außen und eines entsprechenden Anschlusses von Seite des Sammelrohres 2 her.

Die Bohrung 14 dient der Aufnahme eines Bolzens 15 (siehe Fig. 10a) o.ä. mit dessen Hilfe die Anschlussleitung auf an sich bekannte Weise am Flansch 10 fixiert werden kann.

Die Flügelbereiche 12 sind mittelbereichsseitig senkrecht zum Mittelbereich 11 angeordnet. Etwa mittig zwischen dem Mittelbereich 11 und den Enden 12a der Flügelbereiche 12 sind die Flügelbereiche 12 derart abgebogen, vorliegend in einem Winkel α von 10°, dass sie mit ihren Enden 12a an den Enden des Rohrbodenblechs 2b vom Sammelrohr 2 enden, wobei die Enden 12a näher beieinander angeordnet sind als die einander gegenüberliegenden Enden des Mittelbereichs 11, von dem die Flügelbereiche 12 parallel zueinander verlaufend ausgehen. Die sammelrohrseitigen Enden 12a des Flansches 10 sind derart ausgebildet, dass die Außenseite 12b eben fortgeführt, die Innenseite 12c in einer die Materialstärke um etwa die Hälfte verjüngenden Stufe 12d verlaufend ausgebildet ist, wobei die Stufe 12d einen Anschlag für das Ende des Blechs 2b bildet. Der verjüngte Bereich weist eine Länge auf, die vorliegend annähernd der vollen Materialstärke der Flügelbereiche 12 entspricht.

Nach dem Verlöten des gesamten Wärmetauschers werden zum Schutz der Anschlüsse in die Zwischenrohrbereiche 13 der Flansche 10 Abdeckungen 16 eingesetzt, wie in Fig. 10a dargestellt.

Eine zweite nicht erfindungsgemäße Ausführungs entspricht, soweit im Folgenden nicht ausdrücklich erwähnt, dem ersten Ausführungsbeispiel. Im Unterschied zum ersten Ausführungsbeispiel ist der Flansch 10' gemäß der zweiten Ausführung zweiteilig ausgebildet, wobei die beiden Teile des Flansches 10' fest miteinander verbunden sind. Der Hauptteil wird durch den Mittelbereich 11' und die Flügelbereiche 12' gebildet, welche mittels Stanzens und Umformens aus einem Blech hergestellt sind. Der Zwischenrohrbereich 13' ist gemäß dem zweiten Ausführungsbeispiel durch ein extrudiertes Rohrstück gebildet, welches in eine Öffnung im Hauptteil eingesetzt und mittels Verpressens fest mit demselben verbunden ist. In den Figuren 8 und 9 ist ferner ein der Fixierung der Anschlussleitung dienender Stift 15 dargestellt, welcher in eine der Bohrung 14 entsprechende Öffnung im Mittelbereich 11' des Flansches 10' eingesetzt und fest mit demselben verbunden ist.

Obwohl vorstehend nicht explizit beschrieben, kann auch nur ein Sammelrohr mit U-förmig gebogenen Flachrohren vorgesehen sein. Ebenfalls kann das Sammelrohr durch Platten (Wärmetauscher in Plattenbauweise) oder durch einen Kasten gebildet sein. In diesen Fällen sind die Enden der Flügelbereiche entsprechend der Gestalt des Sammelrohres angepasst, so dass sie sich an den äußeren Kanten desselben abstützen. Ggf. können auch spezielle Anlagebereiche für die Enden der Flügelbereiche vorgesehen sein, so dass eine positionsgenaue Anbringung der Flansche möglich ist.

## Patentansprüche

1. Flansch für einen Wärmetauscher, insbesondere einer Fahrzeug-Klimaanlage, zum Fixieren einer Anschlussleitung an einem Sammelrohr (2), wobei der Flansch (10) einen Durchlass für ein Medium aufweist, welches über die Anschlussleitung dem Wärmetauscher zugeführt oder von demselben abgeleitet werden kann, wobei der Durchlass durch einen Zwischenrohrbereich (13) gebildet ist, der sich von einem Mittelbereich (11) des Flansches (10) aus erstreckt, und zwei Flügelbereiche (12) vorgesehen sind, zwischen denen der Zwischenrohrbereich (13) angeordnet ist, und der Durchlass und der Zwischenrohrbereich (13) mittig zwischen den Flügelbereichen (12) angeordnet sind und der Flansch (10) samt Zwischenrohrbereich (13), Durchlass, und Flügelbereichen (12) einstückig ausgebildet ist.

2. Flansch nach Anspruch 1, **dadurch gekennzeichnet, dass** die Flügelbereiche (12) sich weiter als der Zwischenrohrbereich (13) erstrecken.

3. Flansch nach einem der vorhergehenden Ansprüche, **dadurch gekennzeichnet, dass** die Flügelbereiche (12) einen Bereich aufweisen, der sich in einem Winkel von 80 bis 100°, insbesondere 90°, zum Mittelbereich (11) erstreckt.

4. Flansch nach einem der vorhergehenden Ansprüche, **dadurch gekennzeichnet, dass** die Flügelbereiche (12) einen Bereich aufweisen, der beabstandet vom Mittelbereich (11) angeordnet ist, und sich in einem Winkel von 70 bis 90°, insbesondere 80°, zum Mittelbereich (11) erstreckt, wobei die Enden (12a) der Flügelbereiche (12) näher beieinander angeordnet sind als ein Bereich der Flügelbereiche (12) in der Nähe des Mittelbereichs (11).

5. Flansch nach einem der vorhergehenden Ansprüche, **dadurch gekennzeichnet, dass** die Flügelbereiche (12) in der Nähe ihrer Enden (12a) eine Stufe (12d) aufweisen, wodurch die Materialstärke der Flogelbereiche (12; 12') im Bereich der Enden (12a) verringert ist.

6. Wärmetauscher **gekennzeichnet durch** mindestens einen, insbesondere zwei Flansche (10) nach einem der Ansprüche 1 bis 5.

7. Wärmetauscher nach Anspruch 6, **dadurch gekennzeichnet, dass** die Enden (12a) der Flügelbereiche (12) mit dem Sammelrohr (2) fest verbunden sind.

8. Wärmetauscher nach Anspruch 6 oder 7, **dadurch gekennzeichnet, dass** das Sammelrohr (2) durch mindestens zwei U-förmig gebogene Bleche (2a, 2b) gebildet ist, wobei die Enden (12a) in Verlängerung der Enden des mit seinen Enden außen angeordneten Blechs (2b) angeordnet sind.

9. Wärmetauscher nach Anspruch 8, **dadurch gekennzeichnet, dass** die Enden (12a) der Flügelbereiche (12) im Bereich ihrer Stufen (12d) an den Enden des Blechs (2b) anliegen.

10. Kraftfahrzeug-Klimaanlage **gekennzeichnet durch** einen Wärmetauscher nach einem der Ansprüche 6 bis 9.

## Claims

1. A flange for a heat exchanger, in particular of a vesicle air conditioner, for fixing a connection line to a manifold (2), the flange (10) having a passage for a medium, which can be supplies via the connection line to the heat exchanger or discharged therefrom, the passage being formed by an intermediate pipe area (13), which extends from a middle area (11) of the flange (10), and two wing areas (12) being provided, between which the intermediate pipe area (13) is arranged, and the passage and the intermediate pipe area (13) being arranged centrally between the wing areas (12), and the flange (10), including intermediate pipe area (13), passage, and wing areas (12), being implemented in one piece

2. The flange according to Claim 1, **characterized in that** the wing areas (12) extend farther than the intermediate pipe area (13).

3. The flange according to one of the preceding claims, **characterized in that** the wing areas (12) have an area which extends at an mangle of 80 to 100°, in particular 90°, to the middle area (11).

4. The flange according to one of the preceding claims, **characterized in that** the wing areas (12) have an area which is arranged spaced apart from the middle area and extends at an angle of 70 to 90°, in particular 80°, to the middle area (11), the ends (12a) of the wing areas (12) being arranged closer to one another than an area of the wing areas (12) in proximity to the middle area (11).

5. The flange according to one of the preceding claims, **characterized in that** the wing areas (12) have a step (12d) in proximity to their ends (12a), whereby the maternal thickness of the wing areas (12) is decreased in the area of the ends (12a).

6. A heat exchanger, **characterized by** at least one, in particular two flanges (10) according to one of Claims 1 to 5.

7. The heat exchanger according to Claim 6, **characterized in that** the ends (12a) of the wing areas (12) are permanently connected to the manifold (2).

8. The heat exchanger according to Claim 6 or 7, **characterized in that** the manifold (2) is formed by at least two U-shaped curved plates (2a, 2b), the ends (12a) being arranged in extension of the ends of the plate (2b) arranges having its ends on the outside.

9. The heat exchanger according to Claim 8, **characterized in that** the ends (12a) of the wing areas (12) press against the ends of the plate (2b) in the area of their steps (12d).

10. A motor vehicle air conditioner, **characterized by** a heat exchanger according to one of Claim 6 to 9.

## Revendications

1. Bridé pour un échangeur de chaleur, en particulier d'un système de climatisation d'un véhicule, servant à la fixation d'une conduite de raccordement à un tube collecteur (2), ou la bride (10) présente un passage pour un milieu qui, via la conduite de raccordement, peut être fourni à l'échangeur de chaleur ou bien évacué de celui-ci, où le passage est formé par une partie tubulaire intermédiaire (13) qui s'étend à partir d'une partie centrale (11) de la bride (10), et il est prévu deux parties latérales (12) entre desquelles est disposée la partie tubulaire intermédiaire (13), et le passage et la partie tubulaire intermédiaire (13) sont disposés au milieu entre les parties latérales (12), et la bride (10), avec la partie tubulaire intermédiaire (13), le passage et les parties latérales (12), est configurée en formant une seule et même pièce.

2. Bride selon la revendication 1, **caractérisée en ce que** les parties latérales (12) s'étendent davantage que la partie tubulaire intermédiaire (13).

3. Bride selon l'une ou l'autre des revendications précédentes, **caractérisée en ce que** les parties latérales (12) présentent une zone qui s'étend en formant un angle de 80° à 100°, en particulier de 90°, par rapport à la partie centrale (11).

4. Bride selon l'une quelconque des revendication précédentes, **caractérisée en ce que** les parties latérales (12) présentent une zone qui est disposée en étant espacée de la partie centrale (11) et s'étend en formant un angle de 70° à 90°, en particulier de 80°, par apport à la partie centrale (11), où les extrémités (12a) des parties latérales (12) sont disposées en étant plus près l'une de l'autre qu'une zone des parties latérales (12) située à proximité de la partie centrale (11).

5. Bride selon l'une quelconque des revendications précédentes, **caractérisée en ce que** les parties latérales (12) présentent un décrochement (12d) à proximité de leurs extrémités (12a), faisant que l'épaisseur de matériau des parties latérales (12 ; 12') est diminuée dans la zone des extrémités (12a).

6. Echangeur de chaleur **caractérisé par** au moins une, en particulier deux brides (10), selon l'une quelconque des revendications 1 à 5.

7. échangeur de chaleur selon la revendication 6, **caractérisé en ce que** les extrémités (12a) des parties latérales (12) sont solidement assemblées avec le tube collecteur (2).

8. Echangeur de chaleur selon la revendication 6 ou 7, **caractérisée en ce que** le tube collecteur (2) est formé par au moins deux tôles (2a, 2b) recourbées en forme de U, où les extrémités (12a) sont disposées dans le prolongement des extrémités de la tôle (2b) disposée extérieurement par ses extrémités.

9. Echangeur de chaleur selon la revendication 8, **caractérisé en ce que** les extrémités (12a) des parties latérales (12) sont, dans la zone de leurs décrochements (12d), en appui sur les extrémités de la tôle (2b).

10. système de climatisation d'un véhicule automobile **caractérisé par** un échangeur de chaleur selon l'une quelconque des revendications 6 à 9.
